# EUROPÄISCHE PATENTSCHRIFT

(11) **EP 1 415 944 B1**
(45) Veröffentlichungstag und Bekanntmachung des Hinweises auf die Patenterteilung: **03.12.2014**
(21) Anmeldenummer: 03024684.7
(22) Anmeldetag: 28.10.2003
(51) Int. Cl.: B65H 45/22, B65H 35/02

(54) **Vorrichtung zum Verstellen von Anpressrollen und/oder Schneidmesser an Falzapparaten**
Apparatus for the adjustment of pressing rollers and/or cutting blades in folding machines
Appareil pour l'ajustement de rouleaux de pression et/ou de lames de coupe dans une plieuse

(30) Priorität: 30.10.2002 DE 10250433
(43) Veröffentlichungstag der Anmeldung: 06.05.2004
(73) Patentinhaber: manroland web systems GmbH, 86153 Augsburg (DE)
(72) Erfinder: Theilacker, Klaus, 86316 Friedberg (DE)

(56) Entgegenhaltungen:
- EP-A- 0 457 304
- DE-C- 668 877
- US-A- 3 774 491
- US-A- 5 328 437
- US-A- 5 790 168

## Beschreibung

Die Erfindung betrifft eine Vorrichtung zum Verstellen von Andruckrollen oder Schneidmesser an Falzaufbauten oder Wendeaufbauten und Bahnführungselemente gemäß Anspruch 1.

Bei Druckmaschinen für variable Bahnbreiten werden entweder die Falztrichter verschoben, oder die Bedruckstoffbahnen werden vor dem Falztrichter in zwei Teilbahnen geschnitten und dann jeweils auf die Mitte der feststehenden Falztrichter mittels Wendeeinrichtungen, beispielsweise Wendestangen, geleitet. In beiden Fällen müssen die Schneidmesser und/oder die Andruckrollen, welche an nicht bedruckte Bereiche der Bedruckstoffbahn angestellt sind, jeweils auf das sich aus der Breite der Bedruckstoffbahn ergebende neue Format eingestellt werden. Beispielsweise bei einer sehr häufig im Falzaufbau realisierten Doppeltrichteranordnung sind dies 16 Andruckrollen und bis zu 3 Schneidmesser, welche auf die verschiedenen Formate verstellt werden müssen, wobei jeweils 8 Andruckrollen auf der Vorderseite und 8 Andruckrollen auf der Rückseite der Bedruckstoffbahn an diese angestellt sind.
Die Verstellung dieser 16 Andruckrollen und 3 Schneidmesser erfolgt heutzutage per Hand oder durch 19 Verstellvorrichtungen mit jeweils einem eigenen Antrieb, d.h. man benötigt zur Verstellung beispielsweise 19 Motoren. Daraus resultiert ein hoher Material- und Verstellaufwand.

Aus dem Stand der Technik sind folgende Vorrichtungen bekannt.

Die DE 66877 zeigt eine Falzvorrichtung mit zwei seitlich gegeneinander verstellbaren Falztrichtern, denen jeweils eine mit einer am Trichtereingang angeordneten Schneidwalze zusammenwirkende Schneidrolle zugeordnet ist, die auf die Trichtermitte eingestellt ist. Im Falle einer seitlichen Verstellung der Falztrichter muss auch ein seitliches Verstellen der Schneidrollen gegenüber der zugeordneten Schneidwalze erfolgen können. Eine Verstelleinrichtung ist nicht ersichtlich. Die Verstellung der Schneidrollen erfolgt hier offenbar manuell.

Die US-A 5 328 437 zeigt eine Falzvorrichtung mit zwei seitlich verstellbaren Falztrichtern. Im Bereich der Trichternase jedes Falztrichters 11, 12 sind diese flankierende Falzwalzen 26, 27 vorgesehen. Diese müssen mit dem jeweils zugeordneten Trichter verstellt werden. Zum Verstellen der Falztrichter ist eine Gewindespindel 36 vorgesehen. Die jeweils einem Falztrichter zugeordneten Falzwalzen sind auf einem Wagen 28 bzw. 29 aufgenommen. Die den beiden Falztrichtern 11, 12 zugeordneten Wagen 28, 29 sind mittels einer zugeordneten Gewindespindel 35 verstellbar. Die Gewindespindeln 35, 36 sind antriebsmäßig miteinander verbunden und gleichzeitig antreibbar. Hierzu ist ein Handrad 41 vorgesehen. Alternativ kann ein Synchronmotor vorgesehen sein.

Die Gewindespindeln 35, 36 enthalten lediglich den Falztrichtern bzw. den Wagen zugeordnete Gewindeabschnitte. Nicht zu verstellenden, von den Gewindespindeln durchgriffenen Organen zugeordnete Zylinderabschnitte sind nicht vorgesehen.

Die EP-A 0 457 304 zeigt eine Vorrichtung zur Herstellung von Beuteln, bei der eine Bahn so gefalzt wird, dass sich eine Schlauchform ergibt. Hierzu sind mit Führungen 17 zusammenwirkende Formungsrollen 12 vorgesehen, die jeweils eine Falzlinie erzeugen. Die Führungen 17 sind mittels einer zugeordneten, mittels eines Motors antreibbaren Gewindespindel 27 seitlich verstellbar. Die Formungsrollen 12 sind mittels einer zugeordneten, mittels eines Motors antreibbaren Gewindespindel 11 seitlich verstellbar. Auch hier werden alle den Gewindespindeln 11, 27 zugeordneten Organe im Falle einer Betätigung der Gewindespindeln seitlich verstellt. Stationäre, von den Gewindespindeln durchgriffene Organe sind nicht vorgesehen. Auch hier enthalten die Gewindespindeln daher lediglich Gewindeabschnitte. Gewindelose Abschnitte werden hier nicht benötigt und sind dementsprechend auch nicht vorgesehen.

Es ist Aufgabe der Erfindung, ein Verfahren zum Verstellen von Andruckrollen und/oder Schneidmesser zu schaffen, welches mit einer geringen Anzahl von Antrieben realisierbar ist.

Die Aufgabe wird erfindungsgemäß mit den Merkmalen des unabhängigen Patentanspruchs 1 gelöst. Weitere Merkmale und Vorteile ergeben sich aus den Unteransprüchen in Verbindung mit der Beschreibung.

Die Vorrichtung zum Verstellen der Anpressrollen und/oder Schneidmesser bei Falzaufbauten, insbesondere an der Falztrichterebene, besteht aus gegenüber den Anpressrollen und/oder Schneidmesser angeordnete angetriebene Zugrollen oder über die Bahnbreite sich erstreckende angetriebene Zugwalzen und besteht aus mindestens zwei Gewindespindeln, mittels derer die Anpressrollen und/oder die Schneidmesser axial verstellt werden, wobei beim axialen Verstellen ein Teil der Anpressrollen und/oder Schneidmesser stehen bleibt, ein Teil der Anpressrollen und/oder Schneidmesser einen ersten Verstellweg verstellt werden und/oder ein Teil der Anpressrollen und/oder Schneidmesser einen zweiten Verstellweg verstellt werden.

Vorteil ist, dass eine Verstellung aller Andruckrollen und/oder Schneidmesser in einem Arbeitsschritt erfolgen kann, d.h. es ist eine gleichzeitige oder unmittelbar hintereinander durchführbare Verstellung aller Andruckrollen und/oder Schneidmesser möglich.

Dazu ist es notwendig alle Andruckrollen und/oder Schneidmesser axial verschiebbar anzuordnen und die axiale Lage durch eine Gewindebüchse, in der die jeweilige Gewindespindel sich drehen kann zu fixieren, bzw. durch Verdrehen dieser Gewindespindel die axiale Lage zu verstellen. Dies ich machbar, wenn die gemeinsame Gewindespindel, je nach Abhängigkeit der Position von Andruckrolle bzw. der Position vom Schneidmesser an bestimmten Bereichen eine unterschiedliche Steigung und/oder eine unterschiedliche Steigungsrichtung aufweist.

Die Position von Andruckrolle und/oder die Position vom Schneidmesser hängt von der Bahnbreite und vom Konfigurationsprinzip der Druckmaschine ab. Entweder sind die Falztrichter für die maximale Bahnbreite ausgelegt und die schmäleren Bahnen werden jeweils auf die Mitte der feststehenden Falztrichter mittels Wendeeinrichtungen geleitet, oder die Falztrichter werden für die minimale Bahnbreite ausgelegt und werden bei einer größeren Bahnbreite auseinander geschoben. Daraus resultiert die in der Fig. 4 und Fig. 6 dargestellte, unterschiedliche Form der Gewindespindel. Die Form der Gewindespindel ist somit vom Konfigurationsprinzip der Druckanlage abhängig.

Zur Reduzierung der Rüstzeit können mit solch einer Vorrichtung, mit nur einem Verstellmotor und mit nur einer Positionsüberwachungseinrichtung alle Andruckrollen und/oder Schneidmesser einer Zuggruppe vor dem Falztrichter gleichzeitig oder unmittelbar hintereinander verstellt und in ihrer Position überwacht werden. Zudem ermöglicht dies eine formatunabhängige Bauweise dieser Zuggruppe.

Im Einzelnen wird die Erfindung anhand eines Ausführungsbeispieles beschrieben.

Die Erfindung soll nachfolgend näher anhand der Zeichnungen erläutert werden. In den zugehörigen Figuren zeigt schematisch, die
- Fig. 1: eine erfindungsgemäße Vorrichtung zum Verstellen von Andruckrollen und/oder Schneidmesser vor einem Falztrichter,
- Fig. 2: Seitenansicht der Vorrichtung gemäß Fig. 1,
- Fig. 3: Falztrichteranordnung einer Druckanlage nach Konfigurationsprinzip I,
- Fig. 4: Ausgestaltung der Gewindespindel für Konfigurationsprinzip I,
- Fig. 5: Falztrichteranordnung einer Druckanlage nach Konfigurationsprinzip II,
- Fig. 6: Ausgestaltung der Gewindespindel für Konfigurationsprinzip II.

In Fig. 1 ist ein Falzaufbau 1 mit Doppeltrichter, d.h. einem in einer Ebene nebeneinander liegenden ersten Falztrichter 2 und einem zweiten Falztrichter 3, dargestellt.

Oberhalb der beiden Trichter 2, 3 sind zwischen Seitenwänden 28, 29 gelagert sechzehn Andruckrollen 4 und drei Schneidmesser 5 angeordnet, wobei die Andruckrollen 4 und Schneidmesser 5 mittels, nicht näher dargestellter, Hebelmechanismen oder direkt an eine Bedruckstoffbahn 9 an- und abstellbar sind. Gegenüber den Andruckrollen 4 und den Schneidmessern 5 sind angetriebene über die Bahnbreite sich erstreckende Zugwalzen 6, 8 und eine Messerwalze 7 angeordnet (siehe Fig. 2). Alternativ können anstatt der Zugwalzen 6, 8 auch angetriebene gegenüber den Andruckrollen 4 und Schneidmessern 5 positionierte Zugrollen verwendet werden. Zwischen diesen ist die Bedruckstoffbahn 9 hindurchgeführt, wobei jeweils an der Vorderseite 10 und an der Rückseite 11 der Bedruckstoffbahn 9 acht Andruckrollen 4 anstellbar sind.
Diese jeweils acht Andruckrollen 4, welche an der Vorderseite 10 und der Rückseite 11 anstellbar sind, sind axial verschiebbar mittels einer beispielsweise hebelartig ausgestalteten Gewindebüchse 12 an einem Führungselement 13 gelagert. Die axiale Lage der Andruckrollen 4 ist durch die Gewindebüchse 12, in der eine Gewindespindel 14 sich drehen kann fixiert. Durch Verdrehen dieser Gewindespindel 14 kann die axiale Lage der Andruckrollen 4 verstellt werden. Für die Andruckrollen 4 jeweils einer Seite 10; 11 der Bedruckstoffbahn 9 ist eine Gewindespindel 14 vorgesehen, so dass mindestens zwei Gewindespindeln vorhanden sind.
Zusätzlich können am oberen Führungselement 13 auch die Schneidmesser 5 mittels der Gewindebüchsen 12 axial verschiebbar angeordnet und durch Verdrehen der Gewindespindel 14 in ihrer axialen Lage verstellbar sein.

Alternativ können, nicht näher dargestellt, die Schneidmesser auch an einer eigenen Gewindespindel angeordnet sein, so dass die Vorrichtung zum axialen Verstellen der Anpressrollen und Schneidmesser mit den oben genannten beiden Gewindespindeln für die Anpressrollen insgesamt drei Gewindespindeln umfaßt.

Die am Führungselement 13 gelagerten Andruckrollen 4 und Schneidmesser 5 können beispielsweise zur Verstellung ihrer axialen Lage von der Bedruckstoffbahn 9 abgestellt werden und nach der Verstellung ihrer axialen Lage wieder an die Bedruckstoffbahn 9 angestellt werden.
Die Gewindespindeln 14 sind vorzugsweise von einem Antrieb 23 angetrieben. Der Antrieb 23 treibt die Gewindespindeln 14 entweder über ein Getriebe 24, einen Riementrieb 25 oder einen Kettentrieb 26 an. An dem Antrieb 23, beispielsweise ein oder mehrere Motoren, ist eine Positionüberwachungseinrichtung 27, beispielsweise ein Drehgeber, angeordnet. Die Positionüberwachungseinrichtung 27 kann, nicht näher dargestellt, auch am Getriebe 24, am Riementrieb 25 oder am Kettentrieb 26 angeordnet werden.
Somit ist es möglich mit nur einem Antrieb 23 und nur einer Positionsüberwachungseinrichtung 27 die Verstellung aller Andruckrollen 4 und/oder Schneidmesser 5 zu bewerkstelligen und die axiale Verstellbewegung und/oder axiale Position aller Andruckrollen 4 und/oder Schneidmesser 5 zu überwachen und/oder zu ermitteln. Als Antrieb 23 können auch Schrittmotoren verwendet werden, wobei dadurch der Einsatz von Positionsüberwachungseinrichtungen 27 entfallen kann.

Die Position von Andruckrolle 4 und/oder die Position vom Schneidmesser 5 hängt von der Bahnbreite der Bedruckstoffbahn 9 und vom Konfigurationsprinzip der Druckmaschine ab.
Die Gewindespindel 14 zur Verstellung der Andruckrollen 4 und Schneidmesser 5 gemäß dem Konfigurationsprinzip I weist, je nach Abhängigkeit der Position von Andruckrolle 4 bzw. der Position vom Schneidmesser 5 an bestimmten Bereichen A, B, C, D, E, F eine unterschiedliche Steigung und/oder eine unterschiedliche Steigungsrichtung auf (siehe Fig. 4).
Die Gewindespindel 14 zur Verstellung der Andruckrollen 4 und Schneidmesser 5 gemäß dem Konfigurationsprinzip II weist, je nach Abhängigkeit der Position von Andruckrolle 4 bzw. der Position vom Schneidmesser 5 an bestimmten Bereichen G, H, I, K, L eine unterschiedliche Steigung und/oder eine unterschiedliche Steigungsrichtung auf (siehe Fig. 6).

In Fig. 3 ist schematisch das Konfigurationsprinzip gezeigt. Im Konfigurationsprinzip I sind die Falztrichter 2, 3 für eine maximale Bahnbreite Bₘₐₓ ausgelegt, wobei bei einer Verarbeitung von schmäleren Bedruckstoffbahnen 9' diese vor den, nicht näher dargestellten, Druckwerken mittels einer Schneidvorrichtung 15 in zwei Teilbahnen 16, 17 geschnitten wird und dann jeweils die Teilbahnen 16, 17 auf Mitte des feststehenden Falztrichter M_{F2}, M_{F3} mittels einer, nicht näher dargestellten, Spreizvorrichtung und Wendeeinrichtungen 18 geleitet werden.

Die Position der in Fig. 3 dargestellten Andruckrollen 4_{A} bis 4_{F} und die Position der, zur besseren Übersicht nicht dargestellten, Schneidmesser muß auf das infolge der schmäleren Bahnbreite Bₘᵢₙ der Bedruckstoffbahn 9' resultierende neue Format eingestellt werden, d.h. die Andruckrollen 4_{A} bis 4_{F} und die Schneidmesser müssen auf neue nicht druckende Bereiche eingestellt werden.
Beim Konfigurationsprinzip I müssen die Andruckrollen 4_{A1}, 4_{A2}, 4_{B1}, 4_{B2} und die, zur besseren Übersicht nicht dargestellten, Schneidmesser, welche in Position Mitte Falztrichter M_{F2}, M_{F3} angeordnet sind, d.h. dem Bereich A, B der Gewindespindel 14 zugeordnet sind (siehe Fig. 4), bei einer Verarbeitung von schmäleren Bedruckstoffbahnen 9' in ihrer Position nicht verändert werden, d.h. die Gewindespindel 14 weist an den Bereichen A, B kein Gewinde auf (P=0).
Somit bleibt die jeweilige Position der Andruckrolle 4'_{A1}, 4'_{A2}, 4'_{B1}, 4'_{B2} gegenüber ihrer jeweiligen Position 4_{A1}, 4_{A2}, 4_{B1}, 4_{B2} unverändert.
Die Andruckrollen 4_{C}, 4_{D}, 4_{E}, 4_{F}, welche an jeweiligen Bahnkanten 19', 20', 21, 22 der Teilbahnen 16, 17 angestellt sind müssen immer den gleichen, jedoch in unterschiedliche Richtung verlaufenden, Verstellweg X zurücklegen, d.h. die Gewindespindel 14 ist im Bereich C, D, E, F mit einer in der Höhe gleichen, aber in ihrer Richtung unterschiedlichen Steigung P ausgestaltet (siehe Fig. 3 und Fig. 4).

Im konkreten Ausführungsbeispiel ist die Gewindespindel 14 zur Verstellung der Andruckrolle 4_{C} in ihre Position 4'_{C} an der Bahnkante 20, 20' , welche über den Falztrichter 3 gezogen wird, d.h. im Bereich C, mit einem rechts-gängigen Gewinde mit der Steigung P=1 ausgestaltet (siehe Fig. 3 und Fig. 4).
Die Gewindespindel 14 ist zur Verstellung der Andruckrolle 4_{D} in ihre Position 4'_{D} am Falztrichter 3 ausgehend Position Mitte Maschine M_{M}, d.h. im Bereich D, mit einem links-gängigen Gewinde mit der Steigung P=1 ausgestaltet (siehe Fig. 3 und Fig. 4). Die Gewindespindel 14 zur Verstellung der Andruckrolle 4_{F} in ihre Position 4'_{F} an der Bahnkante 19,19', welche über den Falztrichter 2 gezogen wird, d.h. im Bereich F, ist mit einem links-gängigen Gewinde mit der Steigung P=1 ausgestaltet (siehe Fig. 3 und Fig. 4).
Die Gewindespindel 14 ist zur Verstellung der Andruckrolle 4_{E} in ihre Position 4'_{E} am Falztrichter 2 ausgehend Position Mitte Maschine M_{M}, d.h. im Bereich E, mit einem rechts-gängigen Gewinde mit der Steigung P=1 ausgestaltet (siehe Fig. 3 und Fig. 4).

In Fig. 5 ist schematisch das Konfigurationsprinzip II gezeigt. Im Konfigurationsprinzip II sind die Falztrichter 2, 3 für die minimale Bahnbreite Bₘᵢₙ ausgelegt und werden bei einer größeren Bahnbreite auf die Position 2'; 3' auseinander geschoben. Die Position der Andruckrollen 4_{G} bis 4_{L} und die Position der, zur besseren Übersicht nicht dargestellten, Schneidmesser muß auf das infolge der breiteren Bedruckstoffbahn 9' resultierende neue Format eingestellt werden, d.h. die Andruckrollen 4_{G}, 4_{H}, 4_{I}, 4_{K}, 4_{L} und die Schneidmesser müssen auf neue nicht druckende Bereiche eingestellt werden. Bei diesem Konfigurationsprinzip müssen die Andruckrollen 4_{G} und die Schneidmesser, welche in Position Mitte Maschine M_{M} angeordnet sind, in ihrer Position nicht verändert werden, d.h. die Gewindespindel 14 weist im Bereich G (siehe Fig. 6) kein Gewinde auf (P=0). Somit bleibt die Position der Andruckrollen 4'_{G} gegenüber ihrer Position 4_{G} unverändert.

Die Andruckrollen 4_{H}, 4_{I} und die Schneidmesser, welche an der Position Mitte Falztrichter M_{F2}, M_{F3} angeordnet und den Bereichen H, I der Gewindespindel 14 zugeordnet sind, müssen um den ersten Verstellweg X axial verstellt werden, wobei die Andruckrollen 4_{K}, 4_{L}, welche an den jeweiligen Bahnkanten 19', 20' der breiteren Bedruckstoffbahn 9' angestellt sind, immer um einen zweiten Verstellweg 2X axial verstellt werden müssen (siehe Fig. 5 und Fig. 6).
Der zweite Verstellweg 2X entspricht hier dem doppelten Verstellweg X.

Die Gewindespindel 14 ist im Bereich K, L für die Andruckrollen 4_{K}, 4_{L}, welche an den jeweiligen Bahnkanten 19, 20, 19', 20' angestellt sind, mit einer im Vergleich zur Steigung P an der Position Mitte Falztrichter M_{F2}, M_{F3}, d.h. im Bereich H und I, doppelt so hohen, jedoch in gleicher Richtung sich erstreckenden Steigung 2 P ausgestaltet (siehe Fig. 5 und Fig. 6).

Im konkreten Ausführungsbeispiel ist die Gewindespindel 14 zur Verstellung der Andruckrolle 4_{L} in ihre Position 4'_{L} an der Bahnkante 20, 20', welche über den Falztrichter 3 gezogen wird, d.h im Bereich L, mit einem links-gängigen Gewinde mit der Steigung P=2 ausgestaltet (siehe Fig. 5 und Fig. 6).

Die Gewindespindel 14 ist zur Verstellung der Andruckrolle 4_{I} in ihre Position 4'_{I} an der Mitte Falztrichter M_{F3}, d.h. im Bereich I, mit einem links-gängigen Gewinde mit der Steigung P=1 ausgestaltet (siehe Fig. 5 und Fig. 6).

Die Gewindespindel 14 ist zur Verstellung der Andruckrolle 4_{K} in ihre Position 4'_{K} an der Bahnkante 19, 19', welche über den Falztrichter 2 gezogen wird, d.h. im Bereich K, mit einem rechts-gängigen Gewinde mit der Steigung P=2 ausgestaltet (siehe Fig. 5 und Fig. 6).
Die Gewindespindel 14 ist zur Verstellung der Andruckrolle 4_{H} in ihre Position 4'_{H} an der Mitte Falztrichter M_{F2}, d.h. im Bereich H, mit einem rechts-gängigen Gewinde mit der Steigung P= 1 ausgestaltet (siehe Fig. 5 und Fig. 6).

Ausgehend von der Position Mitte Maschine M_{M} kann die Gewindestange 14 sowohl für das Konfigurationsprinzip I, als auch für das Konfigurationsprinzip II spiegelbildlich bzw. symmetrisch aufgebaut sein (siehe Fig. 4 und Fig. 6).

Die Vorrichtung soll sich nicht nur auf den Einsatz bei Andruckrollen 4 und Schneidmessern 5 und deren Anordnung am Doppeltrichter beschränken. Mit der Vorrichtung können auch Perforiereinrichtungen, Trolleys oder Skip-Slitter stufenlos axial verstellt werden.
Die Vorrichtung kann auch zum Verstellen von Anpressrollen 4 und/oder Schneidmesser 5 bei Falzaufbauten, Wendeaufbauten und Bahnführungselemente verwendet werden.
Auch kann jede Gewindespindel 14, nicht näher dargestellt, mit ihrem eigenen Antrieb ausgestaltet sein. Nicht näher dargestellt können auch die Schneidmesser 5 von einer eigenen gemeinsamen Gewindespindel 14 stufenlos axial verstellt werden.

Die Vorrichtung kann derart ausgestaltet sein, dass für jeden Verstellweg X, oder Verstellweg 2X, oder Verstellweg 3X eine separate Gewindespindel 14 vorgesehen ist, wobei die Gewindespindeln 14 über Getriebe mit definierter Übersetzung bezüglich Drehzahl und Drehrichtung angetrieben werden.

### Bezugszeichen

- 1: Falzaufbau
- **2**: Falztrichter SI
- **3**: Falztrichter SII
- **4,4'**: Andruckrolle
- **5**: Schneidmesser
- **6**: Zugwalze
- **7**: Messerwalze
- **8**: Zugwalze
- **9**: Bedruckstoffbahn
- **10**: Vorderseite
- **11**: Rückseite
- **12**: Gewindbüchse
- **13**: Führungselement
- **14**: Gewindespindel
- **15**: Schneidvorrichtung
- **16**: Teilbahn
- **17**: Teilbahn
- **18**: Wendeeinrichtung
- **19, 19'**: Bahnkante
- **20, 20'**: Bahnkante
- **21**: Bahnkante
- **22**: Bahnkante
- **23**: Antrieb
- **24**: Getriebe
- **25**: Riementrieb
- **26**: Kettentrieb
- **27**: Positionüberwachungseinrichtung
- **28**: Seitenwand SI
- **29**: Seitenwand SII

- **A**: Bereich A
- **B**: Bereich B
- **C**: Bereich C
- **D**: Bereich D
- **E**: Bereich E
- **F**: Bereich F
- **G**: Bereich G
- **H**: Bereich H
- **I**: Bereich I
- **K**: Bereich K
- **L**: Bereich L
- **M_{F2}**: Mitte Falztrichter 2
- **M_{F3}**: Mitte Falztrichter 3
- **M_{M}**: Mitte Maschine
- **Bₘₐₓ**: Maximale Bahnbreite
- **Bₘᵢₙ**: Minimale Bahnbreite
- **X**: Erster Verstellweg
- **2 X**: Zweiter Verstellweg
- **P**: Steigung
- **P=0**: Kein Gewinde (P=0)
- **P=1**: Gewinde mit der Steigung P=1
- **P=2**: Gewinde mit der Steigung P=2
- **2 P**: Gewinde mit doppelt hoher Steigung
- **li**: Links-gängiges Gewinde
- **re**: Rechts-gängiges Gewinde

## Patentansprüche

1. Vorrichtung zum Verstellen von Anpressrollen (4) oder Schneidmessern (5) in Falzaufbauten (1) oder Wendeaufbauten und Bahnführungselemente zur Verarbeitung von Bedruckstoffbahnen (9, 9') mit variabler Bahnbreite (Bₘᵢₙ, Bₘₐₓ), welche an einer oder an beiden Seiten (10, 11) der Bedruckstoffbahn (9, 9') anstellbar und vor dem Falztrichter (2, 3) angeordnet sind, wobei gegenüber den Anpressrollen (4) oder Schneidmessern (5) angetriebene Zugrollen oder über die Bahnbreite sich erstreckende angetriebene Zug- und Messerwalzen (6, 7, 8) angeordnet sind, mittels mindestens einer oder mehrerer Gewindespindeln (14) die Anpressrollen (4) oder die Schneidmesser (5) gleichzeitig oder unmittelbar hintereinander axial verstellbar sind, wobei beim axialen Verstellen ein Teil der Anpressrollen (4) oder Schneidmesser (5) stehen bleibt, ein Teil der Anpressrollen (4) oder Schneidmesser (5) einen ersten Verstellweg (X) verstellt werden und ein Teil der Anpressrollen (4) oder Schneidmesser (5) einen zweiten Verstellweg (2 X) verstellt werden, **dadurch gekennzeichnet, dass** die Gewindespindel (14) in Bereiche (A bis F; G bis L) aufgeteilt ist, jeder Bereich (A bis F; G bis L) einzelnen Anpressrollen (4) oder Schneidmessern (5) zugeordnet ist und die Bereiche (A bis F; G bis L) mit Steigungen (P) unterschiedlicher Steigungshöhe und/oder Steigungsrichtungen ausgestaltet sind, wobei dem Verstellweg (X, 2X, 3X) der einzelnen Anpressrolle (4) oder des Schneidmessers (5) entsprechend die Steigungshöhe und/oder Steigungsrichtung ausgestaltet ist.

2. Vorrichtung nach Anspruch 1, **dadurch gekennzeichnet, dass** bis zu drei Gewindespindeln vorgesehen sind, wobei jeweils die Anpressrollen (4) mittels einer oder zweier Gewindespindeln (14) und die Schneidmesser (5) mittels einer Gewindespindel (14) axial verstellbar sind.

3. Vorrichtung nach Anspruch 1 oder 2, **dadurch gekennzeichnet, dass** für jeden Verstellweg (X, 2X, 3X) eine separate Gewindespindel (14) vorgesehen ist, wobei die Gewindespindeln (14) über ein Getriebe mit definierter Übersetzung bezüglich Drehzahl und Drehrichtung angetrieben werden.

4. Vorrichtung nach Anspruch 3, **dadurch gekennzeichnet, dass** ausgehend von der Position Mitte Maschine (M_{M}) die Gewindestange (14) in Richtung ihrer Enden symmetrisch bzw. spiegelbildlich aufgebaut ist.

5. Vorrichtung nach einem der vorhergehenden Ansprüche 1 bis 4, **dadurch gekennzeichnet, dass** eine oder mehrere Gewindespindeln (14) von mindestens einem Antrieb (23) antreibbar sind.

6. Vorrichtung nach einem der vorhergehenden Ansprüche 1 bis 5, **dadurch gekennzeichnet, dass** die axiale Position aller Zugrollen (4) und/oder aller Schneidmesser (5) von mindestens einer Positionsüberwachungseinrichtung (27) kontrollierbar und/oder ermittelbar ist.

7. Vorrichtung nach einem der Ansprüche 5 oder 6, **dadurch gekennzeichnet, dass** der Antrieb (23) ein Schrittmotor ist.

8. Vorrichtung nach einem der vorhergehenden Ansprüche, **dadurch gekennzeichnet, dass** bei einer Falzvorrichtung mit zwei seitlich gegeneinander versetzten, auf die größte verarbeitbare Bahnbreite eingestellten, stationären Falztrichtern (2, 3), bei der jeder über einen Falztrichter laufenden Bahn wenigstens ein Satz Anpressrollen (4) mit den Rändern der Bahn und dem Mittelbereich der Bahn zugeordneten Anpressrollen (4) zugeordnet ist, wobei den den Rändern der Bahn zugeordneten Anpressrollen (4) gleiche Gewindeabschnitte (C, D, E, F) und den dem mittleren Bereich der Bahn zugeordneten Anpressrollen (4) gewindefreie Abschnitte (A, B) derjeweils zugeordneten Gewindespindel (14) zugeordnet sind.

9. Vorrichtung nach einem der vorhergehenden Ansprüche 1 bis 8, **dadurch gekennzeichnet, dass** bei einer Falzvorrichtung mit zwei seitlich gegeneinander verstellbaren Falztrichtern (2, 3), bei der jeder über einen Falztrichter laufenden Bahn wenigstens ein Satz Anpressrollen (4) mit den Rändern der Bahn und dem Mittelbereich der Bahn zugeordneten Anpressrollen zugeordnet ist, wobei den den einander zugewandten Bahnrändern zugeordneten Anpressrollen (4) der beiden Sätze gewindefreie Abschnitte (G) und den übrigen Anpressrollen (4) mit einem Gewinde versehene Abschnitt (K, H, I, L) der Gewindespindel (14) zugeordnet sind, und wobei die den den voneinander abgewandten Bahnrändern zugeordneten Anpressrollen (4) zugeordneten Gewindeabschnitte (K, L) der Gewindespindel (14) eine zweifach größere Steigung als die den den Mittelbereichen der Bahn zugeordneten Anpressrollen (4) zugeordneten Gewindeabschnitte (H, I) der zugeordneten Gewindespindel (14) aufweisen.

## Claims

1. A device for adjusting pressure rollers (4) or cutting knives (5) in folding superstructures (1) or turning superstructures a web leading elements for processing substrate webs (9, 9') with variable web width (Bₘᵢₙ, Bₘₐₓ), which can be thrown on on one or on both sides (10, 11) of the substrate web (9, 9') and are arranged in front of the former (2, 3), wherein opposite the pressure rollers (4) or cutting knives (5) driven nips or nipping rollers and knife rollers (6, 7, 8) extending over the web width are arranged, by means of at least one or multiple threaded spindles (14) the pressure rollers (4) or the cutting knives (5) are axially adjustable simultaneously or directly one after the other, wherein during the axial adjusting a part of the pressure rollers (4) or cutting knives (5) remains stationary, a part of the pressure rollers (4) or cutting knives (5) are adjusted a first adjusting travel (X) and a part of the pressure rollers (4) or cutting knives (5) are adjusted a second adjusting travel (2X), **characterized in that** the threaded spindle (14) is divided into regions (A to F; G to L), each region (A to F; G to L) is assigned individual pressure rollers (4) or cutting knives (5) and the regions (A to F; G to L) are configured with pitches (P) of different pitch height and/or pitch directions, wherein the adjusting travel (X, 2X, 3X) of the individual pressure roller (4) or of the cutting knife (5) the pitch height and/or pitch direction is configured accordingly.

2. The device according to claim 1, **characterized in that** up to three threaded spindles are provided, wherein the pressure rollers (4) in each case are axially adjustable by means of one or two threaded spindles (14) and the cutting knives (5) are axially adjustable by means of one threaded spindle (14).

3. The device according to claim 1 or 2, **characterized in that** for each adjusting travel (X, 2X, 3X) a separate threaded spindle (14) is provided, wherein the threaded spindles (14) are driven via a gearbox with defined transmission ratio with regard to rotational speed and direction of rotation.

4. The device according to claim 3, **characterized in that** starting out from the position middle machine (M_{M}) the threaded rod (14) is constructed symmetrically or in mirror image in the direction of its ends.

5. The device according to any one of the preceding claims 1 to 4, **characterized in that** one or multiple threaded spindles (14) can be drive by at least one drive (23).

6. The device according to any one of the preceding claims 1 to 5, **characterized in that** the axial position of all nips (4) and/or of all cutting knives (5) can be checked and/or determined by at least one position monitoring device (27).

7. The device according to any one of the claims 5 or 6, **characterized in that** the drive (23) is a stepping motor.

8. The device according to any one of the preceding claims, **characterized in that** with a folding device having two stationary formers (2, 3) which are laterally offset against one another and adjusted to the greatest processable web width, in which each web running over a former is assigned at least one set of pressure rollers (4) with pressure rollers (4) assigned to the edges of the web and the middle region of the web, wherein the pressure rollers (4) assigned to the edges of the web are assigned same threaded sections (C, D, E, F) and the pressure rollers (4) assigned to the middle region of the web are assigned thread-free sections (A, B) of the respective assigned threaded spindle (14).

9. The device according to any one of the preceding claims 1 to 8, **characterized in that** in a folding device having two formers (2, 3) which can be adjusted laterally against one another, in which each web running over a former is assigned at least one set of pressure rollers (4) with pressure rollers assigned to the edges of the web and the middle region of the web, wherein the pressure rollers (4) assigned to the web edges facing one another of the two sets are assigned thread-free sections (G) and the remaining pressure rollers (4) are assigned sections (K, H, I, L) provided with a thread of the threaded spindle (14), and wherein the threaded sections (K, L) of the threaded spindle (14) assigned to the pressure rollers (4) which are assigned to the web edges facing away from one another have a pitch that is twice as large as that of the threaded sections (H, I) of the associated threaded spindle (14) assigned to the pressure rollers (4) assigned to the middle regions of the web.

## Revendications

1. Dispositif de réglage de rouleaux de compression (4) ou de lames de coupe (5) dans des structures de pliage (1) ou des structures de retournement et des éléments de guidage de bande pour la transformation de bandes de support d'impression (9, 9') à largeur de bande variable (Bₘᵢₙ, Bₘₐₓ) qui peuvent être approchés d'un côté ou des deux côtés (10, 11) de la bande de support d'impression (9, 9') et sont disposés en amont du cône de pliage (2, 3), étant disposés, en face des rouleaux de compression (4) ou des lames de coupe (5), des rouleaux de traction entraînés ou des rouleaux de traction et à lames (6, 7, 8) entraînés s'étendant sur la largeur de bande, les rouleaux de compression (4) ou les lames de coupe (5) étant déplaçables axialement en même temps ou directement les uns derrière les autres au moyen d'au moins une ou plusieurs broches filetées (14), sachant que, lors du déplacement axial, une partie des rouleaux de compression (4) ou des lames de coupe (5) reste immobile, une partie des rouleaux de compression (4) ou des lames de coupe (5) parcourt une première course de réglage (X) et une partie des rouleaux de compression (4) ou des lames de coupe (5) parcourt une seconde course de réglage (X2), **caractérisé en ce que** les broches filetées (14) sont divisées en zones (A à F ; G à L), que chaque zone (A à F ; G à L) est associée à des rouleaux de compression ou lames de coupe (5) individuels (4) et que les zones (A à F ; G à L) sont conçues avec des pentes (P) ayant des hauteurs de pente et/ou des directions de pente différentes, la hauteur de pente et/ou direction de pente étant définie en fonction de la course de réglage (X, 2X, 3X) du rouleau de compression individuel (4) ou de la lame de coupe (5).

2. Dispositif selon la revendication 1, **caractérisé en ce qu'**il est prévu jusqu'à trois broches filetées, les rouleaux de compression (4) étant respectivement déplaçables axialement au moyen d'une ou de deux broches filetées (14) et les lames de coupe (5) au moyen d'une broche filetée (14).

3. Dispositif selon la revendication 1 ou 2, **caractérisé en ce que**, pour chaque course de réglage (X, 2X, 3X), il est prévu une broche filetée séparée (14), les broches filetées (14) étant entraînées par une boîte de vitesses à multiplication définie au niveau vitesse de rotation et sens de rotation.

4. Dispositif selon la revendication 3, **caractérisé en ce que**, en partant de la position au centre de la machine (M_{M}), la tige filetée (14) a une conformation symétrique ou symétrique en miroir en direction de ses extrémités.

5. Dispositif selon une des revendications précédentes 1 à 4, **caractérisé en ce qu'**une ou plusieurs broches filetées (14) peuvent être entraînées par au moins un organe de commande (23).

6. Dispositif selon une des revendications précédentes 1 à 5, **caractérisé en ce que** la position axiale de tous les rouleaux de traction (4) et/ou de toutes les lames de coupe (5) peut être contrôlée et/ou déterminée par au moins un dispositif de surveillance de position (27).

7. Dispositif selon une des revendications 5 ou 6, **caractérisé en ce que** l'organe de commande (23) est un moteur pas à pas.

8. Dispositif selon une des revendications précédentes, **caractérisé en ce que**, dans le cas d'un dispositif de pliage comportant deux cônes de pliage stationnaires (2, 3) décalés latéralement l'un par rapport à l'autre et ajustés sur la largeur de bande la plus importante pouvant être transformée, dispositif dans lequel est associé à chaque bande passant par un cône de pliage au moins un jeu de rouleaux de compression (4) comportant des rouleaux de compression (4) associés aux bords de la bande et à la partie centrale de la bande, étant associées rouleaux de compression (4) associés aux bords de la bande des sections filetées identiques (C, D, E, F) et des sections non filetées (A, B) de la broche filetée (14) respectivement associée étant associées aux rouleaux de compression (4) associés à la partie centrale de la bande.

9. Dispositif selon une des revendications précédentes 1 à 8, **caractérisé en ce que**, dans le cas d'un dispositif de pliage comportant deux cônes de pliage stationnaires (2, 3) réglables latéralement l'un par rapport à l'autre dans lequel est associé à chaque bande passant par un cône de pliage au moins un jeu de rouleaux de compression (4) comportant des rouleaux de compression (4) associés aux bords de la bande et à la partie centrale de la bande, étant associées aux rouleaux de compression (4) associés aux rouleaux de compression associés aux bords de la tournés les uns vers les autres des sections non filetées (G) et étant associées aux autres rouleaux de compression (4) des sections pourvues d'un filetage (K, H, I, L) de la broche filetée (14), les sections filetées (K, L) de la broche filetée (14) associées aux rouleaux de compression (4) associés aux bords détournés les uns des autres de la bande présentant une pente deux fois supérieure à celle des sections filetées (H, I) de la broche filetée associée (14) associées aux rouleaux de compression (4) associés aux parties centrales de la bande.
